# EUROPÄISCHE PATENTSCHRIFT

(11) **EP 1 621 778 B1**
(45) Veröffentlichungstag und Bekanntmachung des Hinweises auf die Patenterteilung: **18.06.2008**
(21) Anmeldenummer: 04018077.0
(22) Anmeldetag: 30.07.2004
(51) Int. Cl.: F15B 15/14

(54) **Positionssteuerungsvorrichtung für einen elektro-fluidtechnischen Antrieb und Verfahren zur Positionssteuerung**
Positioning device for an electro fluidic actuator and positioning procedure
Dispositif de positionnement pour un actionneur electro-fluidique et procédé de positionnement

(43) Veröffentlichungstag der Anmeldung: 01.02.2006
(73) Patentinhaber: Festo AG & Co., 73734 Esslingen (DE)
(72) Erfinder: Neumann, Rüdiger Dr.-Ing., 73760 Ostfildern (DE); Hartmann, Armin, 73760 Ostfildern (DE)
(74) Vertreter: Bregenzer, Michael

(56) Entgegenhaltungen:
- GB-A- 2 315 371
- US-A- 5 590 580
- US-A- 6 138 458
- US-A1- 2004 056 536
- US-A1- 2004 099 784
- PATENT ABSTRACTS OF JAPAN Bd. 0093, Nr. 11 (M-436), 7. Dezember 1985 (1985-12-07) & JP 60 146955 A (KOGANEI SEISAKUSHO:KK), 2. August 1985 (1985-08-02)

## Beschreibung

Die Erfindung betrifft ein Verfahren zur Positionssteuerung eines elektro-fluidtechnischen Antriebs mit einer Kraftabgriffseinrichtung und mit einem fluidtechnischen Aktor und einem elektrischen Aktor zum Antreiben der Kraftabgriffseinrichtung. Die Erfindung betrifft ferner eine Positionssteuerungsvorrichtung zur Durchführung eines solchen Verfahrens und einen elektro-fluidtechnischen Antrieb mit einer derartigen Positionssteuerungsvorrichtung.

Eine derartige Positionssteuerungsvorrichtung ist beispielsweise aus der deutschen Patentschrift DE 195 03 145 C2 bekannt. Der fluidtechnische Aktor ist beispielsweise ein pneumatischer Zylinder, der elektrische Aktor beispielsweise ein elektrischer Linearantrieb, ein Spindelantrieb oder dergleichen. Die bekannte Positionssteuerungsvorrichtung steuert den pneumatischen Aktor so an, das er nahe einer Zielposition, also einem Positionierort, anhält. Sodann steuert die Positionssteuerungsvorrichtung den elektrischen Aktor zur Feinpositionierung der Kraftabgriffseinrichtung an. Der pneumatische und der elektrische Aktor werden sozusagen seriell nacheinander angesteuert. Der pneumatische Aktor dient ferner als Gewichtsausgleich, der eine Überlastung des elektrischen Aktors im Dauerbetrieb verhindert. Den beiden Aktoren des bekannten Antriebs kommt demnach jeweils eine individuelle Funktion zu: der pneumatische Aktor dient zur Grobpositionierung, und statischen Halten der Kraftabgriffseinrichtung, der elektrische Aktor zur Feinpositionierung der Kraftabgriffseinrichtung. Der elektrische Aktor gleicht die Nachteile des pneumatischen Aktors aus, beispielsweise die schlechtere Positionierungsgenauigkeit.

Weitere Nachteile eines pneumatischen Antriebs sind beispielsweise seine aufwendige Regelung und sein langsamer Kraftaufbau. Andererseits kann der pneumatische Aktor große Kräfte bei gleichzeitig geringerer Erwärmung bereitstellen. Der elektrische Aktor ist zwar schnell und genau, andererseits führt eine Dauerbeanspruchung des elektrischen Aktors zu starker Erwärmung, was eine komplizierte Kühlung notwendig macht.

Die US 6,138,458 zeigt einen pneumatischen Aktor und einen elektrischen Aktor, die gekoppelt sind. Eine pneumatische Steuerung arbeitet abhängig von Lastwerten. Eine Steuerung für den elektrischen Antrieb arbeitet beschleunigungsabhängig. Die Steuerung für den elektrischen Antrieb ist von der pneumatischen Steuerung eingangsseitig unabhängig.

Es ist daher die Aufgabe der Erfindung, Verfahren und Vorrichtungen bereitzustellen, die bei einem fluidtechnischen Antrieb der eingangs genannten Art die Vorteile des fluidtechnischen und des elektrischen Aktor optimal miteinander zu verbinden.

Zur Lösung der Aufgabe ist ein Verfahren gemäß der technischen Lehre des Anspruchs 1 vorgesehen. Eine erfindungsgemäße Positionssteuerungsvorrichtung ist zur Durchführung des Verfahrens vorgesehen.

Die Positionssteuerungsvorrichtung ist zum Ermitteln von Soll-Gesamt-Antriebskraftwerten einer von dem fluidtechnischen Aktor und dem elektrischen Aktor insgesamt zu erbringenden Soll-Gesamt-Antriebskraft für eine Positionierbewegung der Kraftabgriffseinrichtung hin zu einem der Positionssteuerungsvorrichtung vorgebbaren Positionierort, zum Ermitteln von Soll-Fluid-Antriebskraftwerten einer vom fluidtechnischen Aktor zu erbringenden Soll-Fluid-Antriebskraft und zum Ermitteln von Soll-Elektro-Antriebskraftwerten einer vom elektrischen Aktor zu erbringenden Soll-Elektro-Antriebskraft ausgestaltet, wobei anhand der Soll-Gesamt-Antriebskraftwerte die Soll-Fluid-Antriebskraftwerte und die Soll-Elektro-Antriebskraftwerte derart ermittelt werden, dass die Soll-Elektro-Antriebskraft bei dynamischeren Anteilen an der Soll-Gesamt-Antriebskraft größer ist als die Soll-Fluid-Antriebskraft.

Anders als bei bekannten Hybridantrieben werden die dynamischen Vorteile des elektrischen Aktors optimal ausgenutzt. Die dynamischen Anteile der Soll-Gesamt-Antriebskraft sind insbesondere beim Beschleunigen oder Abbremsen der Kraftabgriffseinrichtung erforderlich. In diesen Phasen steht beim fluidtechnischen Aktor, beispielsweise bei einem pneumatischen Aktor, nur eine verhältnismäßig geringe Antriebskraft zur Verfügung. Der elektrische Aktor gleicht demnach die dynamischen Nachteile des fluidtechnischen Aktors aus. Hat jedoch beim fluidtechnischen Aktor der Kraftaufbau stattgefunden, wird der elektrische Aktor sozusagen zurückgesteuert. Die Hauptantriebsbelastung fällt dann dem fluidtechnischen Aktor zu. Der elektrische Aktor wird dann weniger belastet und kann beispielsweise abkühlen.

Der fluidtechnische Aktor dient zweckmäßigerweise zur Bereitstellung von Dauerkraft, bei Vertikalbetrieb auch zur Bereitstellung einer Schwerkraftkompensation. Der elektrische Aktor deckt schnelle Kraftspitzen ab, ist verhältnismäßig gut regelbar und genau. Der pneumatische und der elektrische Aktor werden erfindungsgemäß vorteilhafterweise parallel angesteuert.

Der erfindungsgemäße elektro-fluidtechnische Antrieb, vorzugsweise elektro-pneumatische Antrieb, ist hoch dynamisch, weist eine hohe Leistungsdichte auf, ermöglicht eine exakte Positionierung und erfordert keine oder nur eine verhältnismäßig geringe Kühlung. Es versteht sich, dass ein erfindungsgemäßer elektro-fluidtechnischer Antrieb auch mehrere fluidtechnische Aktoren und mehrere elektrische Aktoren enthalten kann und die erfindungsgemäße Positionssteuerungsvorrichtung zu einer Steuerung/Regelung eines derartigen elektro-fluidtechnischen Antriebs ausgestaltet ist.

Der elektrische Aktor erbringt zweckmäßigerweise während einer Anfangsphase einer Beschleunigungsphase bei der Positionierbewegung der Kraftabgriffseinrichtung einen größeren Antriebskraftanteil als der fluidtechnische Aktor. Nach dieser Anfangsphase sind die Verhältnisse vorteilhafterweise umgekehrt, das heißt, dass der fluidtechnische Aktor einen größeren Antriebskraftanteil erbringt als der elektrische Aktor.

Prinzipiell können die beiden Aktoren beliebig ausgelegt sein. Der elektrische Aktor kann größere Antriebskräfte bereitstellen als der fluidtechnische Aktor und umgekehrt. Bei einer besonders vorteilhaften Auslegungsvariante weist der pneumatische Aktor eine Nennkraft oder Dauerkraft auf, die etwa der Maximal- oder Spitzenkraft des elektrischen Aktors entspricht. In der Regel weist der elektrische Aktor eine Spitzenkraft auf, die etwa seiner vierfachen Nennkraft oder Dauerkraft entspricht. Ein derartiger erfindungsgemäßer elektro-fluidtechnischer Antrieb stellt etwa die vierfache Dauerkraft als ein vergleichbarer rein elektrischer Antrieb bereit.

Als vorteilhaft hat sich herausgestellt, dass der fluidtechnische Aktor den in zeitlichen Mittel größeren Antriebskraftanteil erbringt als der elektrische Aktor. Zweckmäßigerweise erbringt der fluidtechnische Aktor während einer Beschleunigungsphase der Positionierbewegung der Kraftabgriffseinrichtung einen insgesamt größeren Antriebskraftanteil als der elektrische Aktor. Dies gilt auch für eine sich an eine Beschleunigungsphase anschließende Haltephase, bei der die Kraftabgriffseinrichtung am Positionierort gehalten wird.

Zweckmäßigerweise ermittelt die Positionssteuerungsvorrichtung die Soll-Fluid-Antriebskraftwerte und die Soll-Elektro-Antriebskraftwerte in Abhängigkeit von der Änderungsfrequenz der Soll-Gesamt-Antriebskraftwerte. Die Soll-Fluid-Antriebskraftwerte werden vorteilhafterweise im wesentlichen anhand von Anteilen der Soll-Gesamt-Antriebskraftwerte mit niedriger Änderungsgeschwindigkeit oder Änderungsfrequenz und die Soll-Elektro-Antriebskraftwerte in entsprechender Weise im wesentlichen anhand von Anteilen der Soll-Gesamt-Antriebskraftwerte mit hoher Änderungsgeschwindigkeit oder Änderungsfrequenz gebildet. Beispielsweise verwendet man zum Ermitteln der Soll-Elektro-Antriebskraftwerte einen Hochpass und zum Ermitteln der Soll-Fluid-Antriebskraftwerte einen Tiefpass. Auch eine Art Frequenzweiche, die z.B. aus dem Lautsprecherbau bekannt ist, oder sonstige digitale und/oder analoge Filter können eingesetzt werden.

Die Soll-Fluid-Antriebskraftwerte bilden Eingangswerte für Druckregelungsmittel oder Drucksteuerungsmittel für den fluidtechnischen Aktor. Die Soll-Elektro-Antriebskraftwerte bilden Eingangswerte für Stromregelungsmittel oder Stromsteuerungsmittel für den elektrischen Aktor. Die Druckregelungs- oder Steuerungsmittel wirken beispielsweise auf ein Servoventil oder Proportionalventil, auf Schnellschaltventile oder dergleichen, mit deren Hilfe die Druckmediumversorgung und die Druckmediumentsorgung des fluidtechnischen Aktors einstellbar ist. Die Druckregelungsmittel bzw. die Drucksteuerungsmittel enthalten beispielsweise einen Leistungsverstärker zur Ansteuerung des fluidtechnischen Aktors. Die Stromregelungsmittel oder die Stromsteuerungsmittel sind vorteilhafterweise zu einer Fehlerkompensation durch die Druckregelungsmittel bzw. die Drucksteuerungsmittel verursachten Regelabweichungen ausgestaltet. Man kann also einen qualitativ verhältnismäßig schlechten Druckregler einsetzen. Dadurch verursacht eventuelle Positionierungs-Ungenauigkeiten und/oder Kraft-Ungenauigkeiten werden durch die Stromreglungsmittel kompensiert.

Die Soll-Gesamt-Antriebskraftwerte werden zweckmäßigerweise von Positionsregelungsmitteln bereitgestellt. Die Positionsregelungsmittel sind beispielsweise als P-PI-Kaskadenregler, als Zustandsregler mit Störgrößenbeobachtung und/oder Führungsgrößenaufschaltung ausgestaltet. Die Stromregelungsmittel und/oder die Druckregelungsmittel und/oder die Positionsregelungsmittel bilden zweckmäßigerweise einen Bestandteil der Positionssteuerung. Eine vorteilhafte Struktur der Positionssteuerung sieht dann folgendermaßen aus: die Positionsregelungsmittel bilden die Soll-Gesamt-Antriebskraftwerte. Kraftaufteilungsmittel, beispielsweise die vorgenannten Filter, teilen die Soll-Gesamt-Antriebskraftwerte in Soll-Elektro-Antriebskraftwerte und Soll-Fluid-Antriebskraftwerte auf, mit denen die Stromregelungsmittel bzw. die Druckregelungsmittel beaufschlagt werden.

Es versteht sich, dass der erfindungsgemäße Hybridantrieb zweckmäßigerweise auch die bereits bekannten Funktionen bereitstellt, beispielsweise dass der elektrische Aktor zu einer Feinpositionierung der Kraftabgriffseinrichtung angesteuert wird und der fluidtechnische Aktor statische Haltkräfte, beispielsweise beim Vertikalbetrieb, bereitstellt. Statische Antriebskraftanteile werden sozusagen automatisch beispielsweise durch den oben erläuterten Tiefpass dem fluidtechnischen Aktor zugeordnet.

Die Positionssteuerungsvorrichtung ist zweckmäßigerweise universell einsetzbar. Bei fehlendem oder inaktivem elektrischem Aktor steuert sie ausschließlich den fluidtechnischen Aktor an, bei fehlendem fluidtechnischem Aktor ausschließlich den elektrischen Aktor. Diese vorteilhafte Eigenschaft der Positionssteuerungsvorrichtung kommt z.B. beim Ausfall von einem der Aktoren zum Tragen. Andererseits kann sie vorteilhaft auch bei einem modularen Konzept eingesetzt werden, das für den elektro-fluidtechnischen Antrieb bevorzugt ist. Dabei sind der fluidtechnische Aktor und der elektrische Aktor jeweils ein Modul, die jeweils einzeln oder in Kombination miteinander betrieben werden können. Im Einzelbetrieb kann eine erfindungsgemäße Positionssteuerungsvorrichtung jedem der Aktoren individuell zugeordnet werden. Es ist aber auch möglich dass die Aktoren baukastenartig miteinander kombiniert werden, wobei beispielsweise ein oder zwei elektrische Aktoren mit einem fluidtechnischen Aktor oder umgekehrt kombiniert werden und die Positionssteuerungsfunktion insgesamt von einer erfindungsgemäßen Positionssteuerungsvorrichtung erbracht wird.

Ebenfalls modular können Drucksensoren, Positionserfassungsmittel, beispielsweise eine Wegemesssystem, Schaltventile oder dergleichen mit dem modularen erfindungsgemäßen elektro-fluidtechnischen Antrieb kombiniert werden. Der elektrische Aktor und der fluidtechnische Aktor bilden - auch bei modularem Aufbau - zweckmäßigerweise eine integrierte Antriebseinheit.

Der elektrische Aktor und der fluidtechnische Aktor sind vorteilhafterweise miteinander gekoppelte Antriebseinheiten, wobei Linearantriebe und Drehantriebe möglich sind. Es ist auch eine Kombination aus Linearantrieb und Drehantrieb möglich, wobei beispielsweise der elektrische Aktor durch einen Drehspindelantrieb und der fluidtechnische Aktor beispielsweise durch einen linearen Pneumatikzylinder gebildet werden.

Nachfolgend wird ein Ausführungsbeispiel der Erfindung anhand der Zeichnung näher erläutert. Es zeigen:
- Figur 1: einen erfindungsgemäßen elektro-fluidtechnischen Antrieb mit einer erfindungsgemäßen Positionssteuerungsvorrichtung,
- Figur 2: Frequenzverläufe von Kraftaufteilungsmitteln der Positionssteuerungsvorrichtung gemäß Figur 1, und
- Figur 3: beispielhafte Verläufe einer Soll-Gesamt-Antriebskraft, einer Soll-Fluid-Antriebskraft und einer Soll-Elektro-Antriebskraft bei dem Antrieb gemäß Figur 1.

In Figur 1 ist stark schematisiert ein elektro-fluidtechnischer Antrieb 10 mit einem fluidtechnischen, vorliegend pneumatischen Aktor 11 und einem elektrischen Aktor 12 dargestellt. Die Aktoren 11, 12 treiben gemeinsam ein als Kraftabgriffseinrichtung dienendes Antriebselement 13 an. Das Antriebselement 13 ist mit einem Kolben 14 des pneumatischen Aktors 11 und einem Läufer 15 des elektrischen Aktors 12 bewegungsgekoppelt. Beispielsweise ist das Antriebselement 13 fest mit dem Kolben 14 und dem Läufer 15 verbunden. Das Antriebselement 13 sitzt beispielsweise oben auf dem Kolben 14 sowie dem Läufer 15 auf. Prinzipiell wäre aber auch ein Antriebselement möglich, das in Längserstreckungsrichtung, etwa in Richtung eines Positionierungswegs 16, vor die Aktoren vorsteht.

Die Aktoren 11, 12 sind vorliegend Linearantriebe. Der elektrische Aktor 12 ist als Linearmotor ausgeführt. Möglich wäre aber auch eine Ausführung als Drehspindelantrieb, als Zahnriemenantrieb oder dergleichen.

Der Kolben 14 und der Läufer 15 und somit das Antriebselement 13 sind entlang des Positionierungswegs 16 längsbeweglich. Die Position des Antriebselements 13 bzw. des Kolbens 14 und des Läufers 15 wird durch ein Positionserfassungssystem 17 erfasst, das z.B. auf magnetischer Basis arbeitet.

Der Kolben 14 ist in einem Kolbenaufnahmeraum 18 des pneumatischen Aktors 11 längsbeweglich angeordnet. Der Kolben 14 teilt den Kolbenaufnahmeraum 18 in Teilräume 19, 20. Durch in die Teilräume 19, 20 ein- bzw. ausströmendes Druckmedium, beispielsweise Druckluft, wird der Kolben entlang des Positionierungswegs 16 hin und her bewegt.

Eine Ventilanordnung 22 beaufschlagt die Teilräume 19, 20 mit Druckluft oder lässt Druckluft aus den Teilräumen 19, 20 ausströmen. Die hierfür erforderliche Druckluft 26 wird über ein Wartungsgerät 25 in die Ventilanordnung 22 eingespeist. Das Wartungsgerät 25 filtert und/oder ölt die Druckluft 26. Die Ventilanordnung 22 enthält beispielsweise eines oder mehrere Servoventile, Schnellschaltventile oder dergleichen zur dynamischen, insbesondere hochdynamischen Druckbeaufschlagung bzw. Entlüftung der Teilräume 19, 20.

Der Läufer 15 wird auf elektrodynamischen Wege entlang des Positionierungswegs 16 hin und herbewegt. Der Läufer 15 enthält beispielsweise einen Permanentmagneten oder wird durch einen Permanentmagneten gebildet. Durch entsprechende Bestromung einer nicht dargestellten Spulenanordnung eines Stators 21 wird ein Wander-Magnetfeld erzeugt, durch das der Läufer 15 entlang des Positionierungswegs 16 hin und her bewegt wird.

Zur Bestromung des Stators 21 mit Strom 28 ist eine Bestromungsvorrichtung 27, z.B. eine elektrische Leistungsverstärkeranordnung vorgesehen, die durch ein Netzteil 29 mit elektrischer Energie versorgt wird.

Der pneumatische Aktor 11 hat zwar einen langsamen Kraftaufbau und eine im Vergleich zum elektrischen Aktor 12 geringere Positionierungsgenauigkeit. Allerdings stellt er große Antriebskräfte zur Verfügung, ist preiswert, erwärmt sich selbst bei großer Leistungsabgabe nicht oder nur geringfügig und erreicht hohe Endgeschwindigkeiten. Der elektrische Aktor 12 hingegen weist einen schnellen Kraftaufbau auf, ist präzise regelbar und eignet sich für eine genaue Positionierung des Antriebselements 13 entlang des Positionierungswegs 16. Allerdings erwärmt sich der elektrische Aktor 12 bei Dauerbetrieb bzw. bei Bereitstellung großer Antriebskräfte, weist eine geringere Leistungsdichte auf als der pneumatische Aktor 11 und ist, beispielsweise aufgrund des magnetischen Läufers 15, vergleichsweise teuer. Eine erfindungsgemäße Positionssteuerungsvorrichtung 30 kombiniert die Vorteile der Aktoren 11, 12 in optimaler Weise miteinander und kompensiert die jeweiligen Nachteile der Aktoren 11, 12. Die Positionssteuerungsvorrichtung 30 kann z.B. ein separates Modul sein oder in einen Zylinderdeckel des pneumatischen Aktors 12 integriert sein.

Die Positionssteuerungsvorrichtung 30 ermöglicht eine Positionierung des Antriebselements 13 an einem vorgebbaren Positionierort entlang des Positionierungswegs 16. Prinzipiell wäre es aber auch möglich, dass die Positionssteuerungsvorrichtung, die Aktoren 11, 12 so ansteuert, dass jeweils der vollständige Positionierungsweg 16 durchlaufen wird. Das heißt, dass die vorgebbaren Positionierorte beispielsweise durch End-Anschläge des Kolbens bzw. des Läufers 15 an Enden des Positionierungswegs 16 gebildet werden.

Von dem Positionssystem 17 erhalten Positionsregelungsmittel 31 der Positionssteuerungsvorrichtung 30 Positionsistwerte 32, die die jeweilige Position des Antriebselements 13 entlang des Positionierungswegs 16 repräsentieren. Von einer überlagerten Steuerung 34 erhalten die Positionsregelungsmittel 31 Positionssollwerte 33. Die Positionssollwerte 33 können auch in einem Speicher 35 der Positionssteuerungsvorrichtung 30 abgelegt sein. Anhand der Positionsistwerte 32 und der Positionssollwerte 33 ermitteln die Positionsregelungsmittel 31 Soll-Gesamt-Antriebskraftwerte 36, die zur Positionierung des Antriebselements 13 an einem durch einen Positionssollwert 33 vorgegebenen Positionierort entlang des Positionierungswegs 16. Die Positionsregelungsmittel 31 enthalten beispielsweise einen PID-Regler, einen P-PI-Kaskadenregler, einen Zustandsregler mit Störgrößenbeobachter und/oder Führungsgrößenaufschaltung oder dergleichen.

Anhand der Soll-Gesamt-Antriebskraftwerte 36 ermitteln Kraftaufteilungsmittel 37 Soll-Fluid-Antriebskraftwerte 38, die einer vom fluidtechnischen Aktor 11 zu erbringenden Antriebskraft entsprechen, sowie Soll-Elektro-Antriebskraftwerte 39, die einer vom elektrischen Aktor 12 zu erbringenden Soll-Elektro-Antriebskraft entsprechen. Insgesamt ergeben die Antriebskraftwerte 38, 39 die Soll-Gesamt-Antriebskraftwerte 36. Die Kraftaufteilungsmittel 37 teilen demnach die vom elektropneumatischen Antrieb 10 insgesamt zu erbringende Antriebskraft in eine pneumatische Komponente 38 und eine elektrische Komponente 39 auf, wobei die elektrische Komponente die dynamischeren Antriebskraftanteile abdeckt und die pneumatische/fluidtechnische Komponente die vergleichsweise weniger dynamischen Anteile an der Gesamt-Antriebskraft repräsentiert.

Die Kraftaufteilungsmittel 37 arbeiten in der Art eine Frequenzweiche. Die Kraftaufteilungsmittel 37 enthalten einen Tiefpass 40, der für die weniger dynamischen Anteile der Soll-Gesamt-Antriebskraftwerte 36 durchlässig ist. Ein Hochpass 41 ist für dynamischere Anteile der Soll-Gesamt-Antriebskraftwerte 36 durchlässig. Der Hochpass 41 und der Tiefpass 40 sind abhängig von der Änderungsgeschwindigkeit oder Änderungsfrequenz, mit der sich die Soll-Gesamt-Antriebskraftwerte 36 ändern, durchlässig bzw. undurchlässig.

In Figur 2 ist beispielhaft und schematisch ein Frequenzverlauf 42 des Tiefpasses 40 sowie ein Frequenzverlauf 43 des Hochpasses 41 dargestellt. Bis zu einer Grenzfrequenz fg1 ist lediglich der Tiefpass 40 für die Soll-Gesamt-Antriebskraftwerte 36 durchlässig. Von der Grenzfrequenz fg1 bis zu einer Grenzfrequenz fg2 nimmt die Durchlässigkeit des Tiefpasses 40 beispielsweise linear ab und erreicht den Wert "0". Der Hochpass 41 hingegen wird ab der Grenzfrequenz fg1 zunehmend durchlässiger, beispielsweise linear, und erreicht ab der Grenzfrequenz fg2 eine vollständige Durchlässigkeit. Die Summe der Frequenzverläufe 42, 43 ist bei jeder Frequenz f gleichbleibend, beispielsweise "1".

Die Soll-Fluid-Antriebskraftwerte 38 bilden Eingangswerte von Druckregelungsmitteln 44. Die Druckregelungsmittel 44 regeln die Druckluftbeaufschlagung bzw. Entlüftung des pneumatischen Aktors 11. Hierzu senden die Druckregelungsmittel 44 ein Drucksteuerungssignal 45 an die Ventilanordnung 22. Von Drucksensoren 46, 47, die den Teilräumen 19, 20 zugeordnet sind, erhalten die Druckregelungsmittel Druckistwerte 48, 49. Die Druckistwerte 48, 49 repräsentieren den jeweils in den Teilräumen 19, 20 herrschenden Druck. Anhand der Soll-Fluid-Antriebskraftwerte 38 sowie der Druckistwerte 48, 49 regeln die Druckregelungsmittel 44 den pneumatischen Aktor 11. Es versteht sich, dass anstelle oder in Ergänzung der Drucksensoren 46, 47 auch ein Differenzdrucksensor vorgesehen sein kann. Ferner können den Druckregelungsmitteln 44 Umrechnungsmittel vorgeschaltet sein, die die Soll-Fluid-Antriebskraftwerte 38 in Druck-Sollwerte und/oder Differenzdruck-SollWerte umrechnen und den Druckregelungsmitteln 44 bereitstellen.

Stromregelungsmittel 50 regeln den elektrischen Aktor 12 anhand der Soll-Elektro-Antriebskraftwerte 39. Die Stromregelungsmittel 50 generieren ein Stromsteuerungssignal 51 zur Ansteuerung der Bestromungsvorrichtung 27. Es ist möglich, dass den Stromregelungsmitteln 50 Stromistwerte, die die Bestromungssituation des Stators 21 repräsentieren, zugeführt werden. Dies ist jedoch aus Gründen der Vereinfachung in der Figur nicht dargestellt. Den Stromregelungsmitteln 50 können nicht dargestellte Umrechnungsmittel vorgeschaltet sein, die die Soll-Elektro-Antriebskraftwerte 39 in Soll-Stromwerte umrechnen.

Die Stromregelungsmittel 50 können auf Sollwertänderungen von beispielsweise einem Kilohertz reagieren, die Druckregelungsmittel 44 beispielsweise auf Sollwertänderungen bis zum etwa 50 Hertz. Die hierfür erforderliche Aufteilung der Soll-Gesamt-Antriebskraftwerte 36 leisten die Kraftaufteilungsmittel 37.

Die Stromregelungsmittel 50 kompensieren Regelungsfehler der Druckregelungsmittel 44. Umrechnungsmittel 52 ermitteln aus dem Drucksteuerungssignal 45 Fluid-Antriebskraftsteuerwerte 53. Sodann wird eine Differenz zwischen den Fluid-Antriebskraftsteuerwerten 53 und den Soll-Fluid-Antriebskraftwerten 38 gebildet, die zu dem Soll-Elektro-antriebskraftwerten 39 addiert wird. Somit kompensieren die Stromregelungsmittel 50 Regelungstoleranzen, die im Drucksteuerungssignal 45 enthalten sind.

Die Bestromungsvorrichtung 27 kann in Hardware und in Software realisiert sein. Sie enthält beispielsweise Programmcode, der durch einen Prozessor 54 ausführbar ist und im Speicher 35 gespeichert ist.

Die Wirkungsweise der Positionssteuerungsvorrichtung 30 wird insbesondere anhand von Figur 3 deutlich: die Positionsregelungsmittel 31 ermitteln einen Soll-Gesamt-Antriebskraftwertverlauf 55 bei einem Positionierhub des Antriebselements 13 entlang des Positionierungswegs 16. Prinzipiell wäre es auch möglich, dass der Positionssteuerungsvorrichtung 30 der Soll-Gesamt-Antriebskraftwertverlauf 55 vorgegeben wird, beispielsweise durch die überlagerte Steuerung 34. Bis zu einem Zeitpunkt t1 soll das Antriebselement 13 stark beschleunigt werden. Vom Zeitpunkt t1 bis zu einem Zeitpunkt t2 steigt die Soll-Gesamt-Antriebskraft bis zu einem Wert Fmax an und sinkt bis zu einem Zeitpunkt t4 bis zu einem Wert Fcon ab. Ab dem Zeitpunkt t4 wird die Soll-Gesamt-Antriebskraft Fcon konstant beibehalten. Beispielsweise wird das Antriebselement 13 konstant an einem vorgegebenen Ort gehalten.

Bis zum Zeitpunkt t1 wird das Antriebselement 13 während eine Beschleunigungsphase t2 stark beschleunigt. Während einer Anfangsphase P1 bis zum Zeitpunkt t1 leistet im Wesentlichen der elektrische Aktor 12 die zur Beschleunigung erforderliche Antriebskraft, was durch einen starken Anstieg des Soll-Elektro-Antriebskraftwertverlaufes 56 bis zum Zeitpunkt t1 deutlich wird. Der pneumatische Aktor 11 "hinkt" mit der Bereitstellung von Antriebskraft im Vergleich zum elektrischen Aktor 12 hinterher.

Zu einem Zeitpunkt t1 jedoch ist der pneumatische Anteil am Kraftaufbau bereits so weit fortgeschritten, dass der Soll-Elektro-Antriebskraftwertverlauf 56 bereits wieder abnimmt, wohingegen der Soll-Fluid-Antriebskraftwertverlauf 57 noch stark bis zum einem Zeitpunkt t3 zunimmt. Insgesamt stellt der pneumatische Aktor 11 bei der vorliegenden Konfiguration während der Beschleunigungsphase P2 einen größeren Anteil der Gesamt-Antriebskraft bereit als der elektrische Aktor 12. Es ist prinzipiell auch möglich, dass beide Aktoren 11, 12 gleichgroße Anteile bereitstellen. Möglich ist es auch, dass der elektrische Aktor 12 gerade in Beschleunigungsphasen größere Anteile der Antriebskraft bereitstellt als der pneumatische Aktor und der pneumatische Aktor 11 in Haltephasen die größeren Anteile der Antriebskraft bereitstellt. Die jeweilige Auslegung des Antriebs 10 hängt von der Betriebssituation ab, wobei Beschleunigungsphasen und Haltephasen des Antriebs 10 bei der Auslegung der Aktoren 11, 12 zu berücksichtigen sind.

Auch bei dem Abbremsen des Antriebselements 13 zwischen den Zeitpunkten t2 und t4 ist der elektrische Aktor 12 sozusagen schneller als der pneumatische Aktor 12. Erst ab einem Zeitpunkt t3, der unmittelbar auf den Zeitpunkt t2 folgt, nimmt die Soll-Fluid-Antriebskraft ab, wohingegen die Soll-Elektro-Antriebskraft bereits zum Zeitpunkt t2 einen Nulldurchgang hat und negativ wird, so dass der elektrische Aktor 12 und mithin der Antrieb 10 sehr schnell abgebremst wird.

Ab dem Zeitpunkt t4 wird das Antriebselement 13 beispielsweise am selben Ort gehalten. Dabei stellt der pneumatische Aktor 11 eine dafür erforderliche Haltekraft, beispielsweise die Antriebskraft Fcon bereit. Der elektrische Aktor 12 kann ab dem Zeitpunkt t4 beispielsweise abkühlen. Die Haltekraft Fcon ist z.B. bei einer schrägen oder vertikalen Einbaulage des Antriebs 10 erforderlich.

Bei einer bevorzugten horizontalen Einbaulage des Antriebs 10 wird das Antriebselement 13 z.B. bei konstanter Antriebskraft Fcon ab dem Zeitpunkt t4 mit gleichbleibender Geschwindigkeit in Richtung eines gewünschten Positionierorts bewegt. Vor Erreichen des Positionierorts (in Figur 3 nicht dargestellt) steuert die Positionssteuerungsvorrichtung 30 die Aktoren 11, 12 zu einem Abbremsvorgang an. Ähnlich wie beim Beschleunigungsvorgang zwischen den Zeitpunkten t1 und t3 stellt dann der elektrische Aktor 12 zunächst den größeren Anteil an der Bremskraft (= negative Antriebskraft) bereit, der kontinuierlich in dem Maße verringert wird, wie beim fluidtechnischen Aktor 11 der Kraftaufbau der Bremskraft stattfindet. Bis zum Erreichen des Positionierorts muss die Gesamtantriebskraft bzw. Gesamtbremskraft jedoch wieder bis auf "0" verkleinert werden. Beim fluidtechnischen Aktor 11 ist eine Änderung der Bremskraft im Vergleich zum elektrischen Aktor 12 langsamer möglich. Daher steuert die Positionssteuerungsvorrichtung 30 die Aktoren 11, 12 unmittelbar vor dem Erreichen des Positionierorts z.B. derart an, dass der elektrische Aktor 12 eine positive Antriebskraft zur Kompensation einer negativen Antriebskraft des fluidtechnischen Aktors 11 bereitstellt. Die negative Antriebskraft des fluidtechnischen Aktors 11 und die positive Antriebskraft des elektrischen Aktors 12 werden kontinuierlich auf "0" verringert. Am Positionierort ist die Summe der negativen Antriebskraft des fluidtechnischen Aktors 11 und der positiven Antriebskraft des elektrischen Aktors 12 "0".

Ausgestaltungen der Erfindung sind ohne weiteres möglich:

Es ist möglich, dass die Positionssteuerungsvorrichtung 30 beispielsweise nur die Kraftaufteilungsmittel 37, gegebenenfalls zusätzlich die Positionsregelungsmittel 31 und/oder die Stromregelungsmittel 50 und/oder die Druckregelungsmittel 44 enthält.

## Patentansprüche

1. Verfahren zur Positionssteuerung eines elektro-fluidtechnischen Antriebs mit einer Kraftabgriffseinrichtung (13) und mit einem fluidtechnischen Aktor (11) und einem elektrischen Aktor (12) zum Antreiben der Kraftabgriffseinrichtung (13), **gekennzeichnet durch**,
- Ermitteln einer von dem fluidtechnischen Aktor (11) und dem elektrischen Aktor (12) insgesamt zu erbringenden Soll-Gesamt-Antriebskraft für eine Positionierbewegung der Kraftabgriffseinrichtung (13) hin zu einem der Positionssteuerungsvorrichtung (30) vorgebbaren Positionierort,
- Ermitteln einer vom fluidtechnischen Aktor (11) zu erbringenden Soll-Fluid-Antriebskraft und einer vom elektrischen Aktor (12) zu erbringenden Soll-Elektro-Antriebskraft anhand der Soll-Gesamt-Antriebskraft derart, dass die Soll-Elektro-Antriebskraft bei dynamischeren Anteilen an der Soll-Gesamt-Antriebskraft größer ist als die Soll-Fluid-Antriebskraft, und
- Ansteuern des fluidtechnischen Aktors (11) gemäß der Soll-Fluid-Antriebskraft und des elektrischen Aktors (12) gemäß der Soll-Elektro-Antriebskraft.

2. Verfahren nach Anspruch 1, **gekennzeichnet durch** Ermitteln der Soll-Fluid-An-triebskraftwerte (38) und der Soll-Elektro-Antriebskraftwerte (39) derart, dass der elektrische Aktor (12) während einer Anfangsphase (P1) einer Beschleunigungsphase (P2) der Kraftabgriffseinrichtung (13) einen größeren Antriebskraftanteil erbringt als der fluidtechnische Aktor (11).

3. Verfahren nach Anspruch 1 oder 2, **gekennzeichnet durch** Ermitteln der Soll-Fluid-Antriebskraftwerte (38) und der Soll-Elektro-Antriebs-kraftwerte (39) derart, dass der fluidtechnische Aktor (11) während einer Beschleunigungsphase der Kraftabgriffseinrichtung (13) einen insgesamt größeren Antriebskraftanteil erbringt als der elektrische Aktor (12).

4. Verfahren nach einem der vorhergehenden Ansprüche, **gekennzeichnet durch** Ermitteln der Soll-Fluid-Antriebskraftwerte (38) und der Soll-Elektro-Antriebskraftwerte (39) in Abhängigkeit von der Änderungsgeschwindigkeit oder Änderungsfrequenz der Soll-Gesamt-Antriebskraftwerte (36; 55).

5. Verfahren nach einem der vorhergehenden Ansprüche, **gekennzeichnet durch** Bilden der Soll-Fluid-Antriebskraftwerte (38) im Wesentlichen anhand von Anteilen der Soll-Gesamt-Antriebskraftwerte (36; 55) mit niedriger Änderungsgeschwindigkeit oder Änderungsfrequenz und Bilden der Soll-Elektro-Antriebskraftwerte (39) im Wesentlichen anhand von Anteilen der Soll-Gesamt-Antriebskraftwerte (36; 55) mit hoher Änderungsgeschwindigkeit oder Änderungsfrequenz.

6. Verfahren nach einem der vorhergehenden Ansprüche, **gekennzeichnet durch** Ermitteln der Soll-Fluid-Antriebskraftwerte (38) und der Soll-Elektro-Antriebskraftwerte (39) derart, dass der fluidtechnische Aktor (11) im zeitlichen Mittel einen größeren Antriebskraftanteil zur Positionierung der Kraftabgriffseinrichtung (13) erbringt als der elektrische Aktor (12).

7. Verfahren nach einem der vorhergehenden Ansprüche, **dadurch gekennzeichnet, dass** der fluidtechnische Aktor (11) und der elektrische Aktor (12) zu einer simultanen Positionierbewegung der Kraftabgriffseinrichtung (13) zu dem Positionierort vorgesehen sind.

8. Verfahren nach einem der vorhergehenden Ansprüche, **gekennzeichnet durch** ausschließliche Ansteuerung des fluidtechnischen Aktors (11) bei einem inaktiven oder fehlenden elektrischen Aktor (12) und umgekehrt.

9. Positionssteuerungsvorrichtung für einen elektro-fluidtechnischen Antrieb (10) mit einer Kraftabgriffseinrichtung (13) und mit einem fluidtechnischen Aktor (11) und einem elektrischen Aktor (12) zum Antreiben der Kraftabgriffseinrichtung (13),
- wobei die Positionssteuerungsvorrichtung Kraftaufteilungsmittel (37) zum Empfangen und Aufteilen von Soll-Gesamt-Antriebskraftwerten (36) aufweist, die einer für eine Positionierbewegung der Kraftabgriffseinrichtung (13) hin zu einem der Positionssteuerungsvorrichtung (30) vorgebbaren Positionierort erforderlichen Soll-Gesamt-Antriebskraft entsprechen, in Soll-Fluid-Antriebskraftwerte (38), die einer vom fluidtechnischen Aktor (11) zu erbringenden Antriebskraft entsprechen, und in Soll-Elektro-Antriebskraftwerte (39), die einer vom elektrischen Aktor (12) zu erbringenden Soll-Elektro-Antriebskraft entsprechen, aufweist, derart, dass die Soll-Elektro-Antriebskraft bei dynamischeren Anteilen an der Soll-Gesamt-Antriebskraft größer ist als die Soll-Fluid-Antriebskraft,
- wobei die Positionssteuerungsvorrichtung Druckregelungsmittel (44) oder Drucksteuerungsmittel zur fluidtechnischen Ansteuerung des fluidtechnischen Aktors (11) und Stromregelungsmittel (50) oder Stromsteuerungsmittel zur elektrischen Ansteuerung des elektrischen Aktors (12) aufweist,
- wobei die Soll-Fluid-Antriebskraftwerte (38) Eingangswerte für die Druckregelungsmittel (44) oder die Drucksteuerungsmittel zum Ansteuern des fluidtechnischen Aktors (11) gemäß der Soll-Fluid-Antriebskraft bilden und
- wobei die Soll-Elektro-Antriebskraftwerte (39) Eingangswerte für die Stromregelungsmittel (50) oder die Stromsteuerungsmittel zum Ansteuern des elektrischen Aktors (12) gemäß der Soll-Elektro-Antriebskraft bilden.

10. Positionssteuerungsvorrichtung nach Anspruch 9, **dadurch gekennzeichnet, dass** sie Programmcode enthält, der durch einen Prozessor (54) ausführbar ist.

11. Positionssteuerungsvorrichtung nach Anspruch 9 oder 10, **dadurch gekennzeichnet, dass** sie einen Hochpass zum Ermitteln der Soll-Elektro-Antriebskraftwerte (39) und/oder einen Tiefpass zum Ermitteln der Soll-Fluid-Antriebskraftwerte (38) und/oder eine Frequenzweiche enthält.

12. Positionssteuerungsvorrichtung nach einem der Ansprüche 9 bis 11, die Stromregelungsmittel (50) oder die Stromsteuerungsmittel zur einer Fehlerkompensation von durch die Druckregelungsmittel (44) oder die Drucksteuerungsmittel verursachten Regelabweichungen ausgestaltet sind.

13. Positionssteuerungsvorrichtung nach einem der Ansprüche 9 bis 12, **dadurch gekennzeichnet, dass** sie einen einstellbaren Kraftaufteilungsfaktor zur Aufteilung der Soll-Gesamt-Antriebskraftwerte (36; 55) auf die Soll-Fluid-Antriebskraftwerte (38) und die Soll-Elektro-Antriebskraftwerte (39) aufweist.

14. Positionssteuerungsvorrichtung nach Anspruch 13, **dadurch gekennzeichnet, dass** der Kraftaufteilungsfaktor frequenzabhängig ist.

15. Positionssteuerungsvorrichtung nach einem der Ansprüche 9 bis 14, **dadurch gekennzeichnet, dass** sie Positionsregelungsmittel insbesondere zur Bildung der Soll-Gesamt-Antriebskraftwerte (36; 55) enthält.

16. Positionssteuerungsvorrichtung nach einem der Ansprüche 9 bis 15, **dadurch gekennzeichnet, dass** sie zu einer Feinpositionierung der Kraftabgriffseinrichtung (13) vorrangig den elektrischen Aktor (12) ansteuert.

17. Elektro-fluidtechnischer Antrieb mit einer Kraftabgriffseinrichtung (13) und mit einem fluidtechnischen Aktor und einem elektrischen Aktor (12) zum Antreiben der Kraftabgriffseinrichtung (13) und mit einer Positionssteuerungsvorrichtung (30) nach einem der Ansprüche 9 bis 16.

18. Elektro-fluidtechnischer Antrieb nach Anspruch 17, **dadurch gekennzeichnet, dass** er Drucksensoren (46, 47) und/oder Positionserfassungsmittel (17) und/oder fluidtechnische Schaltventile (22) und/oder Proportionalventile aufweist.

19. Elektro-fluidtechnischer Antrieb nach Anspruch 17 oder 18, **dadurch gekennzeichnet, dass** der elektrische Aktor (12) und der fluidtechnische Aktor (11) eine integrierte Antriebseinheit bilden.

20. Elektro-fluidtechnischer Antrieb nach einem der Ansprüche 17 bis 19, **dadurch gekennzeichnet, dass** der elektrische Aktor (12) und der fluidtechnische Aktor (11) miteinander gekoppelte Linearantriebe und/oder Drehantriebe sind.

21. Elektro-fluidtechnischer Antrieb nach einem der Ansprüche 17 bis 20, **dadurch gekennzeichnet, dass** er einen modularen Aufbau aufweist.

## Claims

1. Method for the position control of an electro-fluidic drive with a power takeoff device (13), and with a fluidic actuator (11) and an electrical actuator (12) for driving the power takeoff device (13), **characterised by**
- determination of a desired total driving force to be supplied by the fluidic actuator (11) and the electrical actuator (12) together for a positioning movement of the power takeoff device (13) to a positioning point presettable by the position control unit (30),
- determination of a desired fluidic driving force to be supplied by the fluidic actuator (11) and a desired electrical driving force to be supplied by the electrical actuator (12) with the aid of the desired total driving force in such a way that, as the dynamic component of the desired total driving force rises, the desired electrical driving force is greater than the desired fluidic driving force, and
- activation of the fluidic actuator (11) in accordance with the desired fluidic driving force and of the electrical actuator (12) in accordance with the desired electrical driving force.

2. Method according to claim 1, **characterised by** determination of the desired fluidic driving force values (38) and the desired electrical driving force values (39) in such a way that the electrical actuator (12), during an initial phase (P1) of an acceleration phase (P2) of the power takeoff device (13), supplies a greater driving force component than the fluidic actuator (11).

3. Method according to claim 1 or 2, **characterised by** determination of the desired fluidic driving force values (38) and the desired electrical driving force values (39) in such a way that the fluidic actuator (11), during an acceleration phase of the power takeoff device (13), supplies an altogether greater driving force component than the electrical actuator (12).

4. Method according to any of the preceding claims, **characterised by** determination of the desired fluidic driving force values (38) and the desired electrical driving force values (39) depending on the rate of change or frequency of change of the desired total driving force values (36; 55).

5. Method according to any of the preceding claims, **characterised by** formation of the desired fluidic driving force values (38) substantially with the aid of components of the desired total driving force values (36; 55) with low rate of change or frequency of change, and formation of the desired electrical driving force values (39) substantially with the aid of components of the desired total driving force values (36; 55) with high rate of change or frequency of change.

6. Method according to any of the preceding claims, **characterised by** determination of the desired fluidic driving force values (38) and the desired electrical driving force values (39) in such a way that the fluidic actuator (11), on average over time, supplies a greater driving force component for positioning of the power takeoff device (13) than the electrical actuator (12).

7. Method according to any of the preceding claims, **characterised in that** the fluidic actuator (11) and the electrical actuator (12) are provided for a simultaneous positioning movement of the power takeoff device (13) to the positioning point.

8. Method according to any of the preceding claims, **characterised by** exclusive activation of the fluidic actuator (11) if the electrical actuator (12) is inactive or missing, and vice-versa.

9. Position control unit for an electro-fluidic drive (10) with a power takeoff device (13), and with a fluidic actuator (11) and an electrical actuator (12) for driving the power takeoff device (13),
- wherein the position control unit has power division means (37) for receiving and dividing desired total driving force values (36) corresponding to a desired total driving force required for a positioning movement of the power takeoff device (13) to a positioning point presettable by the position control unit (30) into desired fluidic driving force values (38) corresponding to a driving force to be supplied by the fluidic actuator (11), and into desired electrical driving force values (39) corresponding to a driving force to be supplied by the electrical actuator (12) in such a way that, as the dynamic component of the desired total driving force rises, the desired electrical driving force is greater than the desired fluidic driving force,
- wherein the position control unit has pressure regulation means (44) or pressure control means for fluidic activation of the fluidic actuator (11), and current regulation means (50) or current control means for electrical activation of the electrical actuator (12),
- wherein the desired fluidic driving force values (38) form input values for the pressure regulation means (44) or pressure control means for activation of the fluidic actuator (11) in accordance with the desired fluidic driving force and
- wherein the desired electrical driving force values (39) form input values for the current regulation means (50) or current control means for activation of the electrical actuator (12) in accordance with the desired electrical driving force.

10. Position control unit according to claim 9, **characterised in that** it contains program code which may be executed by a processor (54).

11. Position control unit according to claim 9 or 10, **characterised in that** it contains a high pass to determine the desired electrical driving force values (39) and/or a low pass to determine the desired fluidic driving force values (38) and/or a dividing network.

12. Position control unit according to any of claims 9 to 11, **characterised in that** current regulation means (50) or current control means are designed for error compensation of deviations caused by the pressure regulation means (44) or pressure control means.

13. Position control unit according to any of claims 9 to 12, **characterised in that** it has an adjustable power division factor for dividing the desired total driving force values (36; 55) into the desired fluidic driving force values (38) and the desired electrical driving force values (39).

14. Position control unit according to claim 13, **characterised in that** the power division factor is frequency-dependent.

15. Position control unit according to any of claims 9 to 14, **characterised in that** it contains position control means in particular for forming the desired total driving force values (36; 55).

16. Position control unit according to any of claims 9 to 15, **characterised in that** it activates with priority the electrical actuator (12) for fine positioning of the power takeoff device (13).

17. Electro-fluidic drive with a power takeoff device (13) and with a fluidic actuator and an electrical actuator (12) for driving the power takeoff device (13), and with a position control unit (30) according to any of claims 9 to 16.

18. Electro-fluidic drive according to claim 17, **characterised in that** it has pressure sensors (46, 47) and/or position detection means (17) and/or fluidic switching valves (22) and/or proportional valves.

19. Electro-fluidic drive according to claim 17 or 18, **characterised in that** the electrical actuator (12) and the fluidic actuator (11) form an integrated drive unit.

20. Electro-fluidic drive according to any of claims 17 to 19, **characterised in that** the electrical actuator (12) and the fluidic actuator (11) are linear drives and/or rotary drives which are coupled together.

21. Electro-fluidic drive according to any of claims 17 to 20, **characterised in that** it has a modular structure.

## Revendications

1. Procédé pour la commande de positionnement d'un entraînement électro-fluidique avec un dispositif de prise de force (13) et avec un actionneur fluidique (11) et un actionneur électrique (12) pour entraîner le dispositif de prise de force (13), **caractérisé par**
- la détermination d'une force d'entraînement totale de consigne devant être appliquée au total par l'actionneur fluidique (11) et l'actionneur électrique (12) pour un mouvement de positionnement du dispositif de prise de force (13) jusqu'à un lieu de positionnement pouvant être imposé par le dispositif (30) de commande de positionnement,
- la détermination d'une force d'entraînement fluidique de consigne qui doit être appliquée par l'actionneur fluidique (11) et d'une force d'entraînement électrique de consigne qui doit être appliquée par l'actionneur électrique (12) à l'aide de la force d'entraînement totale de consigne, de telle manière que la force d'entraînement électrique de consigne est supérieure à la force d'entraînement fluidique de consigne dans le cas de parts plus dynamiques dans la force d'entraînement totale de consigne, et
- la commande de l'actionneur fluidique (11) en fonction de la force d'entraînement fluidique de consigne et de l'actionneur électrique (12) en fonction de la force d'entraînement électrique de consigne.

2. Procédé selon la revendication 1, **caractérisé par** la détermination des valeurs (38) de la force d'entraînement fluidique de consigne et des valeurs (39) de la force d'entraînement électrique de consigne de telle manière que, pendant une phase initiale (P1) d'une phase d'accélération (P2) du dispositif de prise de force (13), l'actionneur électrique (12) applique une composante de force d'entraînement supérieure à celle de l'actionneur fluidique (11).

3. Procédé selon la revendication 1 ou 2, **caractérisé par** la détermination des valeurs (38) de la force d'entraînement fluidique de consigne et des valeurs (39) de la force d'entraînement électrique de consigne de telle manière que, pendant une phase d'accélération du dispositif de prise de force (13), l'actionneur fluidique (11) applique une composante de force d'entraînement globalement supérieure à celle de l'actionneur électrique (12).

4. Procédé selon l'une des revendications précédentes, **caractérisé par** la détermination des valeurs (38) de la force d'entraînement fluidique de consigne et des valeurs (39) de la force d'entraînement électrique de consigne en fonction de la vitesse de variation ou de la fréquence de variation des valeurs de force d'entraînement totale de consigne (36 ; 55).

5. Procédé selon l'une des revendications précédentes, **caractérisé par** la formation des valeurs (38) de la force d'entraînement fluidique de consigne pour l'essentiel à l'aide des parts des valeurs de force d'entraînement totale de consigne (36 ; 55) ayant une faible vitesse de variation ou fréquence de variation, et par la formation des valeurs (39) de la force d'entraînement électrique de consigne pour l'essentiel à l'aide des parts des valeurs de force d'entraînement totale de consigne (36 ; 55) ayant une grande vitesse de variation ou fréquence de variation.

6. Procédé selon l'une des revendications précédentes, **caractérisé par** la détermination des valeurs (38) de la force d'entraînement fluidique de consigne et des valeurs (39) de la force d'entraînement électrique de consigne de telle manière qu'en moyenne temporelle, l'actionneur fluidique (11) applique une plus grande force d'entraînement que l'actionneur électrique (12) pour le positionnement du dispositif de prise de force (13).

7. Procédé selon l'une des revendications précédentes, **caractérisé en ce que** l'actionneur fluidique (11) et l'actionneur électrique (12) sont prévus pour un mouvement de positionnement simultané du dispositif de prise de force (13) vers le lieu de positionnement.

8. Procédé selon l'une des revendications précédentes, **caractérisé par** la commande exclusive de l'actionneur fluidique (11) dans le cas d'un actionneur électrique (12) inactif ou manquant, et inversement.

9. Dispositif de commande de position pour un entraînement électro-fluidique (10) avec un dispositif de prise de force (13) et avec un actionneur fluidique (11) et un actionneur électrique (12) pour entraîner le dispositif de prise de force (13),
- dans lequel le dispositif de commande de position présente des moyens de répartition de force (37) pour recevoir des valeurs (36) de force d'entraînement totale de consigne, qui correspondent à une force d'entraînement totale de consigne nécessaire pour un mouvement de positionnement du dispositif de prise de force (13) jusqu'à un lieu de positionnement pouvant être imposé au dispositif de commande de position (30), et pour répartir ces valeurs en des valeurs de force d'entraînement fluidique de consigne (38), qui correspondent à une force d'entraînement devant être appliquée par l'actionneur fluidique (11), et en des valeurs de force d'entraînement électrique de consigne (39) qui correspondent à une force d'entraînement électrique de consigne devant être appliquée par l'actionneur électrique (12), de telle manière que la force d'entraînement électrique de consigne est supérieure à la force d'entraînement fluidique de consigne dans le cas de parts plus dynamiques dans la force d'entraînement totale de consigne, et
- dans lequel le dispositif de commande de position présente des moyens de régulation de pression (44) ou des moyens de commande de pression pour la commande fluidique de l'actionneur fluidique (11) et des moyens de régulation de courant (50) ou des moyens de commande de courant pour la commande électrique de l'actionneur électrique (12),
- dans lequel les valeurs de force d'entraînement fluidique de consigne (38) forment des valeurs d'entrée pour les moyens de régulation de pression (44) ou les moyens de commande de pression pour commander l'actionneur fluidique (11) en fonction de la force d'entraînement fluidique de consigne, et
- dans lequel les valeurs de force d'entraînement électrique de consigne (39) forment des valeurs d'entrée pour les moyens de régulation de courant (50) ou les moyens de commande de courant pour commander l'actionneur électrique (12) en fonction de la force d'entraînement électrique de consigne.

10. Dispositif de commande de position selon la revendication 9, **caractérisé en ce qu'**il contient un code de programme qui peut être exécuté par un processeur (54).

11. Dispositif de commande de position selon la revendication 9 ou 10, **caractérisé en ce qu'**il comprend un filtre passe-haut pour déterminer les valeurs de force d'entraînement électrique de consigne (39) et/ou un filtre passe-bas pour déterminer les valeurs de la force d'entraînement fluidique de consigne (38) et/ou un diviseur de fréquence.

12. Dispositif de commande de position selon l'une des revendications 9 à 11, **caractérisé en ce que** les moyens de régulation de courant (50) ou les moyens de commande de courant sont équipés pour une compensation d'erreur en cas d'écarts de régulation provoqués par les moyens de régulation de pression (44) ou les moyens de commande de pression.

13. Dispositif de commande de position selon l'une des revendications 9 à 12, **caractérisé en ce qu'**il présente un facteur de répartition de force réglable pour répartir les valeurs de force d'entraînement totale de consigne (36 ; 55) en valeurs d'entraînement fluidique de consigne (38) et valeurs d'entraînement électrique de consigne (39).

14. Dispositif de commande de position selon la revendication 13, **caractérisé en ce que** le facteur de répartition de force est dépendant de la fréquence.

15. Dispositif de commande de position selon l'une des revendications 9 à 14, **caractérisé en ce qu'**il comprend des moyens de régulation de position, en particulier pour former les valeurs de force d'entraînement totale de consigne (36 ; 55).

16. Dispositif de commande de position selon l'une des revendications 9 à 15, **caractérisé en ce que**, pour un positionnement fin du dispositif de prise de force (13), il commande prioritairement l'actionneur électrique (12).

17. Entraînement électro-fluidique avec un dispositif de prise de force (13)et avec un actionneur fluidique et un actionneur électrique (12) pour entraîner le dispositif de prise de force (13), et avec un dispositif (30) de commande de position selon l'une des revendications 9 à 16.

18. Entraînement électro-fluidique selon la revendication 17, **caractérisé en ce qu'**il présente des capteurs de pression (46, 47) et/ou des moyens (17) de détection de position et/ou des vannes de commutation fluidiques (22) et/ou des vannes proportionnelles.

19. Entraînement électro-fluidique selon la revendication 17 ou 18, **caractérisé en ce que** l'actionneur électrique (12) et l'actionneur fluidique (11) forment une unité d'entraînement intégrée.

20. Entraînement électro-fluidique selon l'une des revendications 17 à 19, **caractérisé en ce que** l'actionneur électrique (12) et l'actionneur fluidique (11) sont des entraînements linéaires et/ou des entraînements rotatifs couplés l'un à l'autre.

21. Entraînement électro-fluidique selon l'une des revendications 17 à 20, **caractérisé en ce qu'**il présente une construction modulaire.
